# FASCICULE DE BREVET EUROPEEN

(11) **EP 1 013 914 B1**
(45) Date de publication et mention de la délivrance du brevet: **09.07.2003**
(21) Numéro de dépôt: 99403253.0
(22) Date de dépôt: 22.12.1999
(51) Int. Cl.: F02D 41/06

(54) **Circuit d'alimentation en carburant d'un moteur à combustion interne**
Krafstoffeinspritzanlage für eine Brennkraftmaschine
Fuel injection system for an internal combustion engine

(30) Priorité: 24.12.1998 FR 9816446
(43) Date de publication de la demande: 28.06.2000
(73) Titulaire: MAGNETI MARELLI FRANCE, 92000 Nanterre (FR)
(72) Inventeur: Mazet, Henri, 78400 Chatou (FR)
(74) Mandataire: Bérogin, Francis

(56) Documents cités:
- EP-A- 0 779 424
- DE-A- 3 304 605
- US-A- 4 487 188
- PATENT ABSTRACTS OF JAPAN vol. 011, no. 044 (M-560), 10 février 1987 (1987-02-10) & JP 61 207833 A (YANMAR DIESEL ENGINE CO LTD), 16 septembre 1986 (1986-09-16)
- PATENT ABSTRACTS OF JAPAN vol. 097, no. 012, 25 décembre 1997 (1997-12-25) & JP 09 222037 A (NISSAN MOTOR CO LTD), 26 août 1997 (1997-08-26)
- PATENT ABSTRACTS OF JAPAN vol. 018, no. 104 (M-1563), 21 février 1994 (1994-02-21) & JP 05 302537 A (NIPPONDENSO CO LTD), 16 novembre 1993 (1993-11-16)

## Description

La présente invention est relative à un circuit d'alimentation en carburant d'un moteur à combustion interne.

Plus particulièrement, l'invention s'applique aux moteurs à injection directe.

Les circuits d'alimentation habituellement rencontrés dans les moteurs à combustion interne de véhicules automobiles comprennent une pompe à haute pression, une rampe d'injecteurs qui est alimentée en carburant par l'intermédiaire de la pompe à haute pression et des moyens de commande du fonctionnement des injecteurs, les moyens de commande maintenant fermés les injecteurs pendant une fraction de la phase de démarrage du moteur et autorisant l'ouverture des injecteurs lorsque la pression dans la rampe d'injecteurs a atteint une valeur de seuil prédéterminée, les moyens de commande comprenant des moyens de mesure qui reconstituent la valeur de la pression à partir d'un modèle de fonctionnement incorporant des paramètres de fonctionnement du moteur.

Lorsque le moteur ne fonctionne pas, la pression en carburant à l'intérieur du circuit d'alimentation peut être faible du fait d'un arrêt prolongé ou parce qu'elle a été rendue intentionnellement faible pour éviter des fuites aux injecteurs lorsqu'ils sont à l'arrêt.

Pour obtenir un fonctionnement optimal des moteurs à combustion interne, il est nécessaire que les injecteurs envoient le carburant dans des cylindres du moteur sous la forme d'un jet de pulvérisation régulier. L'injection est d'autant meilleure que le carburant admis dans les injecteurs est à haute pression.

Or, lors de la phase de démarrage du moteur, l'établissement de la haute pression par la pompe à haute pression est gêné d'une part, par la compressibilité du carburant et d'autre part, par la dilatation du circuit d'alimentation.

La présente invention a pour but de remédier aux inconvénients précités en fournissant un circuit d'alimentation qui permette d'établir, dès le démarrage, une pression optimale du carburant dans les injecteurs lors du fonctionnement de ceux-ci.

A cet effet, selon l'invention, un circuit d'alimentation du type précité, est essentiellement caractérisé en ce que la valeur de seuil est déterminée et modulée par les moyens de commande en fonction de paramètres de fonctionnement du moteur tels que la température.

Ainsi, il est possible d'obtenir une bonne pulvérisation du carburant tout en utilisant une pompe à haute pression de dimensions raisonnables, qui est optimisée pour le fonctionnement nominal du moteur, permettant une faible consommation de puissance pour son entraînement et un faible échauffement du carburant ainsi qu'une bonne précision de contrôle du dosage de petites quantités de carburant nécessaires au moteur dans des conditions de faible charge.

Le circuit d'alimentation suivant l'invention peut éventuellement comporter en outre une ou plusieurs des caractéristiques suivantes :
- les moyens de commande comprennent des moyens de mesure de la pression de carburant dans la rampe et des moyens de comparaison de la valeur mesurée à la valeur de seuil ;
- lors du démarrage du moteur, le nombre de tours de la pompe à haute pression est proportionnel au nombre de tours du moteur ;
- la pompe à haute pression est une pompe à injection directe ; et
- la pompe à injection directe à haute pression possède des caractéristiques correspondant au régime de fonctionnement nominal du moteur.

L'invention a en outre pour objet un moteur de véhicule automobile comprenant un circuit d'alimentation en carburant tel que défini ci-dessus et un démarreur dont les caractéristiques permettent d'entraîner le moteur à une vitesse suffisante pour permettre d'atteindre la valeur de pression de seuil de carburant dans un intervalle de temps réduit.

De manière préférée, l'intervalle de temps est sensiblement inférieur ou égal à une seconde

Un exemple de l'invention va maintenant être décrit en regard des dessins annexés, sur lesquels :
- la figure 1 est une vue schématique du circuit d'alimentation selon la présente invention ; et
- la figure 2 représente des diagrammes illustrant le fonctionnement du circuit d'alimentation de la figure 1.

Le circuit d'alimentation 1 représenté à la figure 1 est destiné à alimenter en carburant un moteur à combustion interne d'un véhicule automobile. Ce circuit d'alimentation comprend une pompe à injection à haute pression 2 et une rampe 4 en aval de laquelle sont situés des injecteurs 5. La pompe 2 est alimentée en carburant à partir d'un réservoir (non représenté) par un conduit d'arrivée 3 selon le sens de la flèche F. La rampe 4 est alimentée en carburant à haute pression par un conduit de sortie 6 reliant la pompe 2 à la rampe 4. Les injecteurs 5 pulvérisent le carburant à l'intérieur de cylindres du moteur (non représentés) sous la forme de jets 8.

Lors des différentes étapes du cycle de fonctionnement du moteur à combustion interne, les injecteurs 5 sont contrôlés par des moyens de commande 7. Ces moyens de commande contrôlent également le fonctionnement de la pompe à haute pression 2.

La pompe à injection à haute pression 2 est par exemple une pompe dont la vitesse de rotation est liée à celle du moteur auquel elle est associée. Lors de la phase de démarrage du moteur, un démarreur connu en soi(non représenté) entraîne le moteur : la vitesse de rotation de la pompe est proportionnelle la vitesse de rotation du moteur. La pression de carburant délivrée par la pompe est alors insuffisante pour un bon fonctionnement des injecteurs 5.

Lorsque le moteur ne tourne pas, les injecteurs 5 sont fermés.

La figure 2 montre que, lors de la phase de démarrage du moteur, un opérateur actionne le démarreur en un instant t₁, ce qui entraîne le moteur à un régime R_{d}. Selon la présente invention, pendant cette phase, les moyens de commande 7 maintiennent la fermeture des injecteurs 5 de sorte que l'injection de carburant dans ces injecteurs est interdite. La pression de carburant délivrée par cette pompe augmente alors de façon continue à partir de l'instant t₁ jusqu'en un instant t₂. Cette augmentation est relativement lente du fait des phénomènes d'élasticité du circuit et de compressibilité du carburant. En l'instant t₂, la pression atteint une valeur de seuil Pₛ. Cette valeur de seuil est jugée suffisante pour obtenir une bonne pulvérisation du carburant par les injecteurs 5. Les moyens de commande 7 autorisent alors l'ouverture des injecteurs 5 en cet instant t₂. En pratique, les injecteurs 5 sont maintenus fermés pendant une fraction de la phase de démarrage correspondant au début de cette phase.

La bonne qualité du jet de pulvérisation obtenu par la présente invention permet un bon fonctionnement du moteur dès le démarrage, ce qui réduit les émissions de polluants.

Après l'instant t₂, la pression de carburant délivrée par la pompe à injection 2 continue à augmenter régulièrement. Simultanément, le régime moteur augmente et l'action sur le démarreur est arrêtée en un instant t₃. Le nombre de tours moteur augmente jusqu'à atteindre un régime nominal nécessaire au bon fonctionnement du véhicule à bord duquel il est installé.

Pour déterminer l'instant où la pression en carburant atteint la pression de seuil Pₛ, les moyens de commande 7 comprennent des moyens de mesure, tel qu'un capteur, de la pression de carburant délivrée dans la rampe 4 ainsi que des moyens de comparaison permettant de comparer la valeur mesurée à la valeur de seuil en mémoire dans les moyens de commande 7.

En variante, les moyens de mesure reconstituent la valeur de la pression à partir d'un modèle de fonctionnement en mémoire dans les moyens de commande, ce modèle incorporant des paramètres de fonctionnement du moteur. Les moyens de mesure peuvent être associés au capteur.

Dans encore une autre variante, la valeur de seuil en l'instant t₂ est déterminée et modulée par les moyens de commande 7 en fonction d'autres paramètres moteur tels que par exemple, la température du moteur.

Dans le cas où le moteur est à allumage commandé, il pourra être également avantageux de ne pas commander l'allumage tant que les injecteurs 5 sont maintenus fermés par les moyens de commande 7.

La pression de seuil est généralement atteinte en trois ou quatre tours moteur. Afin de conserver le confort d'utilisation du véhicule lors du démarrage du moteur, le démarreur utilisé possède des caractéristiques mécaniques permettant d'obtenir l'instant t₂ au bout d'une durée très courte, typiquement de l'ordre d'une seconde.

On comprend par ailleurs que la pression de seuil peut encore être déterminée soit directement à la sortie de pompe à haute pression, soit au niveau des injecteurs.

## Revendications

1. Circuit d'alimentation en carburant d'un moteur à combustion interne comprenant une pompe à haute pression (2), une rampe (4) d'injecteurs (5) qui est alimentée en carburant par ladite pompe à haute pression (2) et de moyens de commande (7) du fonctionnement des injecteurs (5), les moyens de commande (7) maintenant fermés les injecteurs (5) pendant une fraction de la phase de démarrage du moteur et autorisant l'ouverture des injecteurs (5) lorsque la pression dans la rampe (4) d'injecteurs (5) a atteint une valeur de seuil (Pₛ) prédéterminée, les moyens de commande (7) comprenant des moyens de mesure qui reconstituent la valeur de la pression à partir d'un modèle de fonctionnement incorporant des paramètres de fonctionnement du moteur, **caractérisé en ce que** la valeur de seuil est déterminée et modulée par les moyens de commande (7) en fonction de paramètres de fonctionnement du moteur tels que la température.

2. Circuit d'alimentation en carburant selon la revendications 1, **caractérisé en ce que** les moyens de commande (7) comprennent des moyens de mesure de la pression de carburant dans la rampe (4) et des moyens de comparaison de la valeur mesurée à la valeur de seuil (Pₛ).

3. Circuit d'alimentation en carburant selon la revendication 1 ou 2, **caractérisé en ce que**, lors du démarrage du moteur, le nombre de tours de la pompe à haute pression (2) est proportionnel au nombre de tours du moteur.

4. Circuit d'alimentation en carburant selon la revendication 3, **caractérisé en ce que** la pompe à haute pression (2) est une pompe à injection directe.

5. Circuit d'alimentation en carburant selon la revendication 4, **caractérisé en ce que** la pompe à injection directe à haute pression (2) possède des caractéristiques correspondant au régime de fonctionnement nominal du moteur.

6. Moteur de véhicule automobile comprenant un circuit d'alimentation en carburant selon l'une quelconque des revendications 1 à 5 et un démarreur dont les caractéristiques permettent d'entraîner le moteur à une vitesse suffisante pour permettre d'atteindre la valeur de la pression de seuil de carburant dans un intervalle de temps réduit.

7. Moteur de véhicule automobile selon la revendication 6, **caractérisé en ce que** l'intervalle de temps est sensiblement inférieur ou égal à une seconde.

## Patentansprüche

1. Brennstoffversorgungsleitung eines Verbrennungskraftmotors mit einer Hochdruckpumpe (2), einem Verteiler (4) für Einspritzdüsen (5), der durch die Hochdruckpumpe (2) mit Brennstoff versorgt wird, und Steuermitteln (7) für den Betrieb der Einspritzdüsen (5), wobei die Steuermittel (7) die Einspritzdüsen (5) während eines Teils der Anlassphase des Motors geschlossen halten und die Öffnung der Einspritzdüsen (5) zulassen, wenn der Druck im Verteiler (4) der Einspritzdüsen (5) einen vorbestimmten Grenzwert (Pₛ) erreicht hat, wobei die Steuermittel (7) Messmittel umfassen, die den Druckwert auf der Grundlage eines Betriebsmodells des Motors nachbilden, das Betriebsparameter des Motors beinhaltet, **dadurch gekennzeichnet, dass** der Grenzwert durch die Steuermittel (7) in Abhängigkeit von Betriebsparameteren des Motors wie beispielsweise der Temperatur bestimmt und moduliert wird.

2. Brennstoffversorgungsleitung nach Anspruch 1, **dadurch gekennzeichnet, dass** die Steuermittel (7) Mittel zur Messung des Brennstoffdrucks in dem Verteiler (4) und Mittel zum Vergleich des Messwertes mit dem Grenzwert (Pₛ) umfassen.

3. Brennstoffversorgungsleitung nach Anspruch 1 oder 2, **dadurch gekennzeichnet, dass** beim Anlassen des Motors die Drehzahl der Hochdruckpumpe (2) proportional zur Drehzahl des Motors ist.

4. Brennstoffversorgungsleitung nach Anspruch 3, **dadurch gekennzeichnet, dass** die Hochdruckpumpe (2) eine Direkteinspritzpumpe ist.

5. Brennstoffversorgungsleitung nach Anspruch 4, **dadurch gekennzeichnet, dass** die Hochdruckdirekreinspritzpumpe (2) Eigenschaften entsprechend dem Nennbetriebsbereich des Motors besitzt.

6. Fahrzeugmotor mit einer Brennstoffversorgungsleitung gemäß einem der Ansprüche 1 bis 5 und einem Anlasser, dessen Eigenschaften es gestatten, den Motor mit einer Geschwindigkeit anzutreiben, die genügt, den Brennstoffdruckgrenzwert in einer reduzierten Zeitspanne zu erreichen.

7. Fahrzeugmotor nach Anspruch 6, **dadurch gekennzeichnet, dass** die Zeitspanne im Wesentlichen kleiner oder gleich einer Sekunde ist.

## Claims

1. Fuel supply circuit for an internal combustion engine comprising a high-pressure pump (2), a rail (4) for injectors (5) which is supplied with fuel by said high-pressure pump (2) and means (7) for controlling the operation of the injectors (5), the control means (7) keeping the injectors (5) closed during a fraction of the starting phase of the engine and allowing the opening of the injectors (5) when the pressure in the rail (4) for the injectors (5) has reached a predetermined threshold value (Pₛ), the control means (7) comprising measuring means which reconstitute the pressure value from an operating model incorporating operating parameters of the engine, **characterised in that** the threshold value is determined and modulated by the control means (7) as a function of operating parameters of the engine such as the temperature.

2. Fuel supply circuit according to claim 1, **characterised in that** the control means (7) comprise means for measuring the pressure of the fuel in the rail (4) and means for comparing the measured value with the threshold value (Pₛ).

3. Fuel supply circuit according to claim 1 or 2, **characterised in that** during the starting of the engine the rotational speed of the high-pressure pump (2) is proportional to the speed of the engine.

4. Fuel supply circuit according to claim 3, **characterised in that** the high-pressure pump (2) is a direct injection pump.

5. Fuel supply circuit according to claim 4, **characterised in that** the high-pressure direct injection pump (2) has characteristics corresponding to the nominal operating speed of the engine.

6. Motor vehicle engine comprising a fuel supply circuit according to any one of claims 1 to 5 and a starter motor the characteristics of which allow the engine to be driven at a sufficient speed to be able to reach the threshold fuel pressure within a short interval of time.

7. Motor vehicle engine according to claim 6, **characterised in that** the interval of time is substantially less than or equal to a second.
